# EUROPÄISCHE PATENTSCHRIFT

(11) **EP 2 247 346 B1**
(45) Veröffentlichungstag und Bekanntmachung des Hinweises auf die Patenterteilung: **02.11.2011**
(21) Anmeldenummer: 09710950.8
(22) Anmeldetag: 06.02.2009
(51) Int. Cl.: A62C 35/68

(54) **ANORDNUNG ZUM HERSTELLEN EINER ANSCHLUSSMÖGLICHKEIT, INSBESONDERE FÜR EINEN SPRINKLER AN EINER BETON- ODER STAHLBETONDECKE, UND VERFAHREN HIERZU**
ARRANGEMENT FOR PRODUCING A CONNECTION POSSIBILITY, IN PARTICULAR FOR A SPRINKLER ON A CONCRETE OR REINFORCED CONCRETE FLOOR, AND METHOD THEREFOR
ARRANGEMENT POUR RÉALISER UNE OPTION DE RACCORDEMENT, NOTAMMENT POUR UN SPRINKLER SUR UN PLAFOND EN BÉTON OU EN ACIER, ET PROCÉDÉ À CET EFFET

(30) Priorität: 11.02.2008 DE 102008008570
(43) Veröffentlichungstag der Anmeldung: 10.11.2010
(73) Patentinhaber: Rehau AG + Co, 95111 Rehau (DE)
(72) Erfinder: WEGESIN, Johannes, 91325 Adelsdorf (DE); REUTER, Stefan, 90556 Seckendorf (DE)
(86) Internationale Anmeldenummer: PCT/EP2009/000840
(87) Internationale Veröffentlichungsnummer: WO 2009/100860

(56) Entgegenhaltungen:
- DE-A1-102006 011 094
- DE-C1- 10 140 942
- FR-A- 1 518 229
- GB-A- 1 221 706

## Beschreibung

Die Erfindung betrifft eine Anordnung zum Herstellen einer Anschlussmöglichkeit, insbesondere für einen Sprinkler an einer Beton- oder Stahlbetondecke und ein Verfahren zur Herstellung der Anschlussmöglichkeit.

Im Stand der Technik sind derartige Anordnungen bekannt. Beispielsweise beschreibt die DE 101 40 942 C1 ein Zuführsystem für Löschmittel, das aus einem Zuführrohr in einem Baustoff zwischen einem Anschluss und einer Düse zum Versprühen eines Löschmittels besteht, wobei zwischen dem Anschluss für das Löschmittel und einem Anschluss für die Düse im Baustoff ein flexibles Rohr angeordnet ist. In der in Figur 3 dargestellten Ausführungsform beschreibt die DE 101 40 942 C1 eine Anordnung zum Herstellen eines Anschlusses für einen Sprinkler an einer Betondecke mit einer flexiblen Rohrleitung, an der ein Verlängerungsstück angebracht ist, das durch eine Verschalung zur Begrenzung der Betondecke hindurchgeführt ist. Auf der Verschalung liegt eine Abdichtung auf, über die die Befestigung an der Verschalung erfolgen kann und in die das Ende der Rohrleitung und ein Teil des Verlängerungsstücks aufgenommen sind.

Weitere derartige Anordnungen bestehen z. B. aus einem Unterteil einer Sprinkleranschlussdose, die mithilfe von Schrauben oder Nägeln auf einer Verschalung befestigt wird. Die Anschlussleitung wird mit einem Anschlussbereich eines Fittings verbunden. An einen zweiten Anschlussbereich des Fittings wird ein Übergangsstück angeordnet, dass auf der dem Fitting abgewandten Seite eine Aufnahme für einen Sprinkler aufweist. Über diese Aufnahme wird ein Oberteil einer Sprinkleranschlussdose angeordnet, die beim Herstellen der Beton- oder Stahlbetondecke ein Eindringen von flüssigem Beton in den Bereich der Aufnahme des Sprinklers verhindern soll. Weiterhin wird ein Messingverschluss in der Aufnahme für den Sprinkler angeordnet, so dass die Aufnahme vor Schmutz geschützt ist. Die so vorbereitete Verbindung wird mit dem Unterteil der Sprinkleranschlussdose derart verbunden, dass Ober- und Unterteil der Sprinkleranschlussdose betondicht miteinander verbunden werden.

Ein Nachteil wird darin gesehen, dass nach dem Anordnen mehrerer Anordnungen für die Anschlussmöglichkeit von Sprinklern auf einer Verschalung auch aufgrund der Vielzahl an Leitungen, die auf der Verschalung verlegt werden, es nur schwer möglich ist, die genaue Position zu erkennen und zu kontrollieren, ob alle Anschlussmöglichkeiten verlegt wurden. Weiterhin besteht das Problem, dass nach dem Aushärten des Betons die Verschalung entfernt wird und die Unterteile der Sprinkleranschlussdosen an dieser befestigt sind. Somit werden diese mit der Verschalung von den Oberteilen der Sprinkleranschlussdosen entfernt, ohne dass an diesen Stellen besonderes vorsichtig gearbeitet werden muss, um eine Beschädigung der Oberteile, die in der Betondecke verbleiben, zu vermeiden.

Weiterhin ist es in den meisten Fällen nicht möglich die Unterteile der Sprinkleranschlussdosen bei einer anderen Decke wieder zu verwenden, da sie aufgrund der Krafteinwirkung zerstört oder beschädigt werden.

Hier setzt die Erfindung ein, die es sich zur Aufgabe gestellt hat, die Nachteile des Standes der Technik zu vermeiden.

Erfindungsgemäß wird diese Aufgabe durch die Kombination der Merkmale des Anspruches 1 gelöst.

Bei der erfindungsgemäßen Anordnung sind die Nachteile des Standes der Technik dadurch vermieden, dass das Befestigungselement durch die Verschalung hindurchgeführt ist und somit eine Kontrolle der Position jeder Anschlussmöglichkeit von der Unterseite jederzeit möglich ist, ohne dass ein zeitaufwändiges Suchen in den auf der Verschalung verlegten Rohrleitungen und Armierungen notwendig ist.

Da die das Befestigungselement bereichsweise umschließende Dose auf der Verschalung aufliegt und über das Befestigungselement mittels des Befestigungsmittels gegen die Verschalung gepresst wird, kann beim Vergießen des Betons kein Beton in die Dose eindringen und somit das Befestigungselement und der zweite Anschlussbereich des Fittings frei von Betonanlagerungen gehalten werden. Damit ist das Befestigungselement nach dem Aushärten des Betons und des entfernen der Verschalung demontierbar und wieder verwendbar.

Durch die Befestigung der Anordnung über ein an der dem Fitting abgewandten Seite der Verschalung angeordnetes Befestigungsmittel kann das Unterteil einer Sprinkleranschlussdose entfallen, da dieses von der Verschalung ersetzt wird. Somit ist zusätzlich eine Materialeinsparung möglich.

Es hat sich gezeigt, dass die Verwendung eines aus zwei Teilen bestehenden Befestigungselementes günstig sein kann. Dies vor allem dann, wenn der zweite Anschlussbereich des Fittings in seinem Durchmesser größer ausgebildet ist als der Anschlussbereich des einzusetzenden Sprinklers. Um die Anzahl der verschiedenen Befestigungselemente zu reduzieren wurde erkannt, dass ein Adapter für die entsprechende Durchmesserreduzierung verwendet werden kann, der auf den Durchmesser des Sprinklers abgestimmt ist. Somit kann dieser Adapter auch gleich für das Verbinden mit dem Sprinkler verwendet werden. Da der Sprinkler aber an der Unterseite der Beton- oder Stahlbetondecke angeordnet ist, kann der Adapter in der Länge nicht so gestaltet sein, dass er eine Befestigung auf der dem Fitting abgewandten Seite der Verschalung ermöglicht.

Um dies dennoch zu erreichen ist daher ein Verlängerungselement vorgesehen, das mit dem Adapter verbunden ist. Die Verlängerungselemente sind dadurch nur noch in den Durchmesserabmessung der Durchmesser der Anschlussbereiche der Sprinkler notwendig. Bei dieser Ausführungsvariante ist der Adapter vollständig von der Dose umgeben.

In erwünschter Weise ermöglichen Schraubverbindungen zwischen Fitting und Befestigungselement oder Fitting und Adapter und/oder Adapter und Verlängerungselement eine einfache Montage und Demontage.

Es hat sich gezeigt, dass wenn das Befestigungselement auf der dem Fitting abgewandten Seite ein Gewinde aufweist, eine kontinuierliche Befestigung mittels des Befestigungsmittels möglich ist. Somit kann die Dose gegen die Verschalung definiert gepresst werden.

In diesem Zusammenhang hat sich auch gezeigt, dass es günstig ist, wenn das Befestigungsmittel eine Mutter mit Innengewinde ist. Diese kann auf den Gewindeabschnitt des Befestigungsmittels aufgeschraubt werden und stellt so eine einfache und kostengünstige Möglichkeit der Befestigung dar.

Es kann vorteilhaft sein, zwischen der Mutter und der Verschalung eine Unterlegscheibe anzuordnen, um ein Eindringen in die meist aus Holz bestehende Verschalung zu verhindern und eine einfache Demontage zu gewährleisten. Auch kann mit der Unterlegscheibe eine zu große Öffnung in der Verschalung abgedeckt werden, so dass ein sicheres Anziehen des Befestigungsmittels, insbesondere der Mutter gewährleistet werden kann.

Weiterhin umfasst die Erfindung ein Verfahren zum Herstellen einer Anschlussmöglichkeit für einen Sprinkler an einer durch eine Schalung begrenzten Beton- oder Stahlbetondecke.

Das Verfahren sieht vor, dass zuerst ein Befestigungselement mit einem ersten Anschlussbereich eines Fittings verbunden wird. Der Fitting kann dabei ein Bogen oder Abzweig, insbesondere ein T-Stück sein. Danach wird über das Befestigungselement eine Dose angeordnet, welche im Wesentlichen zylinderförmig ausgebildet ist und an einem Ende eine mit einem Durchbruch versehene Wand aufweist. Der Durchbruch ist dabei so gestaltet, dass die Dose an einem Bund des ersten Anschlussbereichs des Fittings dicht anlegbar ist. Der zylindrische Bereich der Dose umgibt dabei einen Teil des Befestigungselements, so dass ein kreisringförmiger Hohlraum umschlossen wird.

Das Befestigungselement steht über die Dose nach deren Anlage am Bund des ersten Anschlussbereichs des Fittings über. Dieser überstehende Bereich des Befestigungselements wird anschließend durch eine Öffnung in der Schalung geführt. Dazu ist es vorher notwendig, dass diese Öffnung in die meist aus Holz hergestellte Verschalung eingebracht wird. Nachdem das Befestigungselement durch die Öffnung hindurchgeführt wurde, wird es auf der dem Fitting abgewandten Seite der Verschalung mittels eines Befestigungsmittels befestigt. Danach wird die Verbindung zwischen mindestens einer Wasserleitung und einem zweiten Anschlussbereich des Fittings hergestellt. Nun können weitere Verlegearbeiten auf der Verschalung durchgeführt werden. Auch können Bewehrungsmatten eingebracht werden, die eine Erhöhung der Stabilität der Decke erreichen. Danach wird der Beton auf die Schalung eingebracht. Dieser kann durch die Befestigung mittels eines Befestigungsmittels auf der dem Fitting abgewandten Seite der Verschalung nicht in die Dose, die dadurch auf die Verschalung gedrückt wird, eindringen, so dass kein Beton an den zweiten Anschlussbereich des Fittings und an das Befestigungselement gelangen kann.

Nach dem Aushärten des Betons kann das Befestigungselement vom Fitting demontiert werden. Somit kann die Verschalung von der Decke ohne Rücksicht auf die Anschlussmöglichkeiten für die Sprinkler entfernt werden.

Im Anschluss daran, wird ein Sprinkler mit dem ersten Anschlussbereich des Fittings verbunden. Da der Sprinklerkörper unterhalb der Decke angeordnet sein muss, kann es notwendig sein, einen Adapter zwischen Sprinkler und erstem Anschlussbereich des Fittings einzusetzen. Dieser Adapter kann so ausgebildet sein, dass auch Durchmesserunterschiede zwischen den Anschlussbereichen des Fittings und des Sprinklers überbrückt werden können. In diesem Zusammenhang wurde erkannt, dass der Adapter entweder zuerst mit dem Sprinkler und dann beide gemeinsam mit dem ersten Anschlussbereich des Fittings verbunden werden oder aber, dass zuerst der Adapter mit dem ersten Anschlussbereich des Fitting und danach der Sprinkler mit dem Adapter verbunden wird.

Es hat sich weiterhin gezeigt, dass es vorteilhaft sein kann, wenn das Befestigungselement aus zwei Teilen aufgebaut ist. Dabei kann das Befestigungselement aus einem Adapter und einem Verlängerungselement bestehen. Da es in den meisten Anwendungsfällen notwendig ist einen Adapter zwischen dem ersten Anschlussbereich des Fittings und dem Sprinkler anzuordnen, kann dieser schon als ein Teil des Befestigungselements eingebracht werden.

Da dieser Adapter von der Dose vollständig umgeben ist, ist ein Durchführen durch die Schalung nicht möglich. Um dies dennoch zu gewährleisten wird der Adapter mit einem Verlängerungselement verbunden, das die fehlende Länge überbrückt. Es wurde erkannt, dass sowohl zuerst der Adapter mit dem ersten Anschlussbereich des Fittings oder aber zuerst der Adapter mit dem Verlängerungselement verbunden werden kann.

Da das Verlängerungselement nach dem Aushärten des Betons wieder entfernt werden muss um einen Sprinkler anzubringen, ist zwischen dem Adapter und dem Verlängerungselement eine lösbare Verbindung, insbesondere eine Schraubverbindung, notwendig.

Somit ist es möglich nur das Verlängerungselement nach dem Aushärten des Betons zu entfernen und danach einen Sprinkler mit dem Adapter zu verbinden.

Um nach der Montage des Sprinklers nicht in die Dose schauen zu können, hat es sich als günstig erwiesen vor der Montage des Sprinklers eine Abdeckung auf der Dose an der Decke anzuordnen, die einen Durchgang für den Sprinkler aufweist. Diese Abdeckung kann auch mittels des Sprinklers an der Dose/Decke befestigt werden.

Die Erfindung soll nun an einem diese nicht einschränkenden Ausführungsbeispiel näher beschrieben werden. Es zeigt:
- Figur 1 -: Schnitt durch eine an einer Schalung montierte erfindungsgemäße Anordnung zum Herstellen einer Anschlussmöglichkeit, insbesondere für einen Sprinkler an einer Beton- oder Stahlbetondecke

In Figur 1 ist ein Schnitt durch eine an einer Schalung (7) montierte erfindungsgemäße Anordnung zum Herstellen einer Anschlussmöglichkeit dargestellt. Die Anordnung weist einen Fitting (3), der T-förmig ausgebildet ist, mit drei Anschlussbereichen (2a, 2b) auf. Es ist aber auch möglich, dass der Fitting (3) nur zwei Anschlussbereiche (2a, 2b) aufweist, so dass keine Weiterleitung des Fluids zu weiteren Anordnungen möglich ist. An zwei der Anschlussbereiche (2b) dieses Beispiels sind Rohrleitungen (1) angeordnet, die in diesem Beispiel mithilfe von Schiebehülsen an dem Fitting (3) fixiert sind. An dem noch freien Anschlussbereich (2a) des Fittings (3) ist ein Befestigungselement (4a, 4b), das aus einem Adapter (4a) und einem Verlängerungselement (4b) besteht, lösbar befestigt.

Sowohl Fitting (3) und Adapter (4a) als auch Adapter (4a) und Verlängerungselement (4b) sind hierbei über eine Schraubverbindung miteinander verbunden. Der Adapter (4a) ist in diesem Beispiel so gestaltet, dass er eine Art Reduzierstück darstellt, da der Anschlussbereich (2a) des Fittings (3) eine größere Abmessung aufweist, als der später zu befestigende Sprinkler.

Weiterhin weist die Anordnung eine Dose (5) auf, die das Befestigungselement (4a, 4b) bereichsweise umschließt, auf. Diese Dose (5) ist an einem Bund (6) des nicht mit einer Rohrleitung (1) verbundenen Anschlussbereichs (2a) des Fittings (3) angeordnet, so dass ihre Lage in Bezug auf den Fitting (3) definiert ist. In diesem Ausführungsbeispiel ist die Dose (5) aus Metall, es sind aber auch andere Materialien denkbar, die die Vorschriften im Brandfall erfüllen und keine Funktionseinschränkungen des Sprinklers im Brandfall hervorrufen. Es ist auch möglich, wie in diesem Beispiel eine Dichtung (12) zwischen der Dose (5) und dem Bund (6) des Fittings (3) anzuordnen, um sicher ein Eindringen von Beton an dieser Stelle zu vermeiden.

Die Figur 1 zeigt auch eine Schalung (7), durch die das Befestigungselement (4a, 4b), insbesondere das Verlängerungselement (4b) hindurchragt. Dazu weist die Schalung (7) eine Öffnung (9) auf, die im Wesentlichen form- und flächenmäßig identisch zum Querschnitt des Befestigungselements (4a, 4b), insbesondere des Verlängerungselements (4b) ist.

An der dem Fitting (3) abgewandten Seite der Verschalung (7) ist an dem Befestigungselement (4a, 4b) ein Befestigungsmittel (8) in Form einer Mutter angeordnet. Diese ist über das in diesem Ausführungsbeispiel an dem Fitting (3) abgewandten Ende des Verlängerungselements (4b) befindlichen Gewindes mit dem Befestigungselement (4a, 4b), insbesondere dem Verlängerungselement (4b) verbunden. Es sind aber auch andere Befestigungsmittel (8), wie Klemmen oder dergleichen möglich.

Aus der Figur 1 kann zudem entnommen werden, dass zwischen Verschalung (7) und der Mutter als Befestigungsmittel (8) eine Unterlegscheibe (10)) mit einem größeren Durchmesser als die Mutter angeordnet ist. Diese verhindert, dass beim Anziehen der Mutter diese in die Verschalung (7), die meist aus Holz besteht, eingräbt und somit ein späteres Lösen erschwert.

Um bei der Demontage des Verlängerungselements (4b) dieses leicht vom Adapter (4a) lösen zu können, hat es sich gezeigt, dass es vorteilhaft ist, wenn ein leicht lösbares Dichtmittel, insbesondere ein Teflonband in das Gewinde mit eingebracht wird. Im Gegensatz dazu soll der Adapter (4a) beim Demontieren des Verlängerungselements (4b) nicht herausgedreht werden. Auch soll der Adapter (4a) fluiddicht mit dem Fitting (3) verbunden sein. Hierzu hat sich die Verwendung eines schwer lösbaren Dichtmittels, insbesondere Hanf als günstig erwiesen.

Diese in Figur 1 dargestellte Anordnung zum Herstellen einer Anschlussmöglichkeit, insbesondere für einen Sprinkler an einer Beton- oder Stahlbetondecke, wird schrittweise zusammengebaut. Hierzu wird zuerst ein Anschlussbereich (2a) des Fittings (3) mit dem Adapter (4a) über eine Schraubverbindung verbunden. Dabei kann in das Gewinde zur Abdichtung Hanf eingebracht werden, der sich durch Flüssigkeitsaufnahme ausdehnt und somit die Verbindung abdichtet. Es sind aber auch andere Dichtstoffe denkbar. In diesem Zusammenhang ist es auch möglich die Verbindung zwischen Adapter (4a) und Anschlussbereich (2a) des Fittings (3) durch eine zusätzliche oder alleinige Klebverbindung dichtend zu verbinden.

Bei der Verwendung eines einteiligen Befestigungselements, ist eine lösbare Verbindung zwischen dem Anschlussbereich (2a) des Fittings (3) und des Befestigungselements notwendig, da das Befestigungselement nach dem Fertigstellen der Beton- oder Stahlbetondecke wieder entfernt werden muss.

Nachdem der Adapter (4a) mit dem Anschlussbereich (2a) des Fittings (3) verbunden wurde, wird in diesem Beispiel das Verlängerungselement (4b) mit dem Adapter (4a) über eine Schraubverbindung lösbar verbunden. Der Anschlussbereich des Verbindungselements (4b) hin zum Adapter (4a) ist dabei im Durchmesser genauso gestaltet, wie der später einzusetzende Sprinkler. Aufgrund der Zweiteilung des Befestigungselements (4a, 4b), ist es möglich für verschiedene Abmessungen der Anschlussbereiche (2a) des Fittings (3) nur unterschiedliche Adapter (4a) zu verwenden, wohingegen das Verlängerungselement (4b) in der Variantenanzahl nur auf die verschiedenen Sprinklerabmessungen abgestimmt sein muss.

Nun wird die Dose (5) mit einer Dichtung (12) über das Befestigungselement (4a, 4b) aufgeschoben, bis die Dose (5) mit der Dichtung (12) an dem Bund (6) des Anschlussbereichs (2a) des Fittings (3) anliegt. Es ist jedoch nicht zwingend erforderlich eine Dichtung (12) einzusetzten. Dies ist besonders dann von Vorteil, wenn die Beschaffenheit des Betons eine zusätzliche Abdichtung erfordert. Danach wird das Befestigungselement (4a, 4b), insbesondere das Verlängerungselement (4b) durch eine in die Schalung (7) eingebrachte Öffnung (9) hindurchgeführt. Die Öffnung (9) entspricht dabei in etwa dem Querschnitt des Befestigungselements (4a, 4b), insbesondere des Verlängerungselements (4b). Nun ragt das Befestigungselement (4a, 4b), insbesondere das Verlängerungselement (4b) auf der einen Seite der Verschalung (7) heraus und auf der anderen Seite der Verschalung (7) ist die Dose (5) mit der Schalung (7) in Berührung.

Da beim Einbringen des Betons für eine Beton- oder Stahlbetondecke der Fitting (3) mit dem Adapter (4a), dem Verlängerungselement (4b) und der Dose (5) aufschwimmen würde, wird auf der dem Fitting (3) abgewandten Seite der Verschalung (7) ein Befestigungsmittel (8) mit dem Befestigungselement (4a, 4b), insbesondere mit dem Verlängerungselement (4b) verbunden. In diesem Beispiel ist die Verbindung als Schraubverbindung ausgeführt, wobei das Befestigungselement (4a, 4b), insbesondere das Verlängerungselement (4b) an seiner dem Adapter (4a) abgewandten Seite ein Gewinde aufweist und das Befestigungsmittel (8) als Mutter ausgebildet ist. Um das spätere Lösen der Mutter zu vereinfachen, ist zwischen Verschalung (7) und Mutter eine Unterlegscheibe (10) angeordnet.

Nun wird über das Befestigungsmittel (8) die Dose (5) auf der Verschalung (7) fixiert, so dass beim Einbringen des Betons diese nicht aufschwimmen kann und auch kein Beton zwischen Verschalung (7) und Dose (5) eindringen kann.

Dieser Vorgang wird für alle Anordnungen zum Herstellen einer Anschlussmöglichkeit für die zu bestückende Beton- oder Stahlbetondecke wiederholt. Nachdem alle Anordnungen angebracht wurden, kann von der Unterseite der Verschalung (7) aus kontrolliert werden, ob alle Positionen mit dem Plan übereinstimmen. Dies ist besonders leicht möglich, da die Befestigungselemente (4a, 4b), insbesondere die Verlängerungselemente (4b) und die Befestigungsmittel (8) auf der den Fittingen (3) abgewandten Seite der Verschalung (7) sichtbar sind und die Position somit leicht erkennbar ist.

im Anschluss an die Positionierung und Befestigung des Fittings (3) mit dem Befestigungselement (4a, 4b), der Dose (5) und dem Befestigungsmittel (8), werden Rohrleitungen (1) mit dem/den noch freien Anschlussbereich/-en (2b) verbunden. Dies geschieht im Allgemeinen durch Aufweiten des Rohrendes und Aufschieben auf den Anschlussbereich (2b) des Fittings (3). Danach wird eine Verpressung des Rohrendes mit dem Fitting (3) durchgeführt. Dies kann über eine radial verpressbare Presshülse, oder durch den Einsatz einer Schiebehülse (11) geschehen.

Die Rohrleitungen (1) werden meist so verlegt, dass zwischen den einzelnen Anordnungen ein geschlossener Ring mit einer einseitigen oder zweiseitigen Speisung oder aber einzelne Stränge, die nur von einer Seite gespeist werden, entstehen. Aus diesen Anordnungen ergeben sich die für die einzelnen Anordnungen zu verwendenden Fittingausgestaltungen.

Nachdem alle Rohrleitungen (1) angeschlossen wurden, wird eine Druckprüfung, insbesondere nach VdS CEA 4001, durchgeführt. Diese ermöglicht es, mögliche undichte Stellen vor dem Einbringen des Betons zu erkennen und zu beheben. Dabei dient das Befestigungselement (4a, 4b) als Stopfen, der den Anschlussbereich, an dem später der Sprinkler angeschlossen wird, gegenüber der Umwelt abdichtet und so die Druckprüfung erst ermöglicht. Wird kein bzw. ein im Toleranzbereich liegender Druckabfall festgestellt, kann der Beton auf die Verschalung (7) eingebracht werden.

Es ist auch möglich vor dem Einbringen des Betons noch weitere nicht für eine Sprinkleranlage notwendige Rohrleitungen, sowie Kabel und Verstärkungselemente, insbesondere Bewehrungsmatten oder dergleichen einzubringen.

Nachdem der Beton eingebracht wurde, wird nochmals eine Druckprüfung, insbesondere nach VdS CEA 4001, durchgeführt. Diese dient zur Kontrolle der Dichtheit. Danach muss der Beton austrocknen und aushärten. Ist dies erfolgt, können die Befestigungsmittel (8), insbesondere die Muttern entfernt werden. Nun können die Verschalung (7) und die Befestigungselemente (4a, 4b), insbesondere die Verlängerungselemente (4b) demontiert werden. Im Anschluss daran wird ein Sprinkler mit dem freien Anschlussbereich (2a) des Fittings (3) oder dem Adapter (4a) verbunden. In den Fällen, wo aus optischen Gesichtspunkten die Dose (5) nicht offen in der Beton- oder Stahlbetondecke erkennbar sein soll kann eine Abdeckung vor dem Anbringen des Sprinklers angeordnet werden.

## Patentansprüche

1. Anordnung zum Herstellen einer Anschlussmöglichkeit, insbesondere für einen Sprinkler an einer Beton- oder Stahlbetondecke mit
- mindestens einer Rohrleitung (1), die mit einem ersten Anschlussbereich (2a) eines Fittings (3) verbunden ist,
- einem Befestigungselement (4a, 4b), das mit einem zweiten Anschlussbereich (2b) des Fittings (3) lösbar verbunden ist,
- einer das Befestigungselement (4a, 4b) bereichsweise umschließenden Dose (5), die an einem Bund (6) des zweiten Anschlussbereichs (2b) des Fittings (3) angeordnet ist, und
- einer Verschalung (7), wobei
- das Befestigungselement (4a, 4b) durch die Verschalung (7) zur Begrenzung der Beton- oder Stahlbetondecke hindurchgeführt ist und an seiner dem Fitting (3) abgewandten Seite mittels eins Befestigungsmittels (8) an der Verschalung (7) der Beton- oder Stahlbetondecke festgelegt ist.

2. Anordnung nach Anspruch 1, **dadurch gekennzeichnet, dass** das Befestigungselement (4a, 4b) aus zwei Teilen, insbesondere einem Adapter (4a) und einem Verlängerungselement (4b), besteht, die lösbar miteinander verbunden sind.

3. Anordnung nach Anspruch 1 oder 2, **dadurch gekennzeichnet, dass** der Fitting (3) und das Befestigungselement (4a, 4b) oder der Fitting (3) und der Adapter (4a) und/oder der Adapter (4a) und das Verlängerungselement (4b) durch eine Schraubverbindung verbunden sind.

4. Anordnung nach mindestens einem der vorhergehenden Ansprüche, **dadurch gekennzeichnet, dass** das Befestigungselement (4a, 4b) auf der dem Fitting (3) abgewandten Seite ein Gewinde aufweist.

5. Anordnung nach Anspruch 4, **dadurch gekennzeichnet, dass** das Befestigungsmittel (8) als Mutter ausgebildet ist.

6. Verfahren zum Herstellen einer Anschlussmöglichkeit für einen Sprinkler an einer durch eine Verschalung (7) begrenzten Beton- oder Stahlbetondecke mit folgenden Verfahrensschritten:
- Verbinden eines Befestigungselements (4a, 4b) mit einem ersten Anschlussbereich (2a) eines Fittings (3),
- Anordnen einer das Befestigungselement (4a, 4b) bereichsweise ummantelnden Dose (5) an einem Bund (6) des ersten Anschlussbereichs (2a) des Fittings (3),
- Hindurchführen des Befestigungselements (4a, 4b) durch eine Öffnung (9) in der Verschalung (7),
- Befestigen des Befestigungselements (4a, 4b) an der Verschalung (7) mittels eines Befestigungsmittels (8), das auf der dem Fitting (3) abgewandten Seite der Verschalung (7) angeordnet ist,
- Herstellen einer Verbindung zwischen mindestens einer Wasserleitung (1) und einem zweiten Anschlussbereich (2b) des Fittings (3) und
- Einbringen des Betons auf die Verschalung (7).

7. Verfahren nach Anspruch 6, **dadurch gekennzeichnet, dass** nach Aushärtung des Betons das Befestigungselement (4a, 4b) vom Fitting (3) demontiert wird.

8. Verfahren nach Anspruch 7, **dadurch gekennzeichnet, dass** anschließend ein Sprinkler mit dem ersten Anschlussbereich (2a) des Fittings (3) verbunden wird.

9. Verfahren nach Anspruch 8, **dadurch gekennzeichnet, dass** vor dem Anschließen des Sprinklers dieser mit einem Adapter (4a) verbunden wird und der Adapter (4a) mit dem ersten Anschlussbereich (2a) des Fittings (3) verbunden wird.

10. Verfahren nach Anspruch 6, **dadurch gekennzeichnet, dass** das Befestigungselement (4a, 4b) aus zwei Teilen, insbesondere einem Adapter (4a) der mit dem ersten Anschlussbereich (2a) des Fittings (3), und einem Verlängerungselement (4b), besteht, die vor dem Verbinden mit dem ersten Anschlussbereich (2a) des Fittings (3) lösbar miteinander verbunden werden.

11. Verfahren nach Anspruch 10, **dadurch gekennzeichnet, dass** nach Aushärtung des Betons nur das Verlängerungselement (4b) vom Adapter (4a) demontiert wird und der Adapter (4a) mit dem Fitting (3) verbunden bleibt.

12. Verfahren nach Anspruch 11, **dadurch gekennzeichnet, dass** anschließend ein Sprinkler an dem Adapter (4a) angeschlossen wird.

13. Verfahren nach zumindest einem der Ansprüche 8, 9 oder 12, **dadurch gekennzeichnet, dass** vor dem Montieren des Sprinklers eine Abdeckung auf der Dose (5) angeordnet wird, die einen Durchgang für den Sprinkler aufweist.

## Claims

1. Arrangement for producing a connection possibility, in particular for a sprinkler on a concrete or reinforced concrete floor, comprising
- at least one pipeline (1) which is connected to a first connection region (2a) of a fitting (3),
- a fastening element (4a, 4b) which is detachably connected to a second connection region (2b) of the fitting (3),
- a box (5) which surrounds the fastening element (4a, 4b) in certain regions and which is arranged on a collar (6) of the second connection region (2b) of the fitting (3), and
- a shuttering (7), wherein
- the fastening element (4a, 4b) is led through the shuttering (7) for delimiting the concrete or reinforced concrete floor and, on its side facing away from the fitting (3), is fixed to the shuttering (7) of the concrete or reinforced concrete floor using a fastening means (8).

2. Arrangement according to Claim 1, **characterized in that** the fastening element (4a, 4b) consists of two parts, in particular an adapter (4a) and an extension element (4b), which are detachably connected to one another.

3. Arrangement according to Claim 1 or 2, **characterized in that** the fitting (3) and the fastening element (4a, 4b) or the fitting (3) and the adapter (4a) and/or the adapter (4a) and the extension element (4b) are connected by a screwed connection.

4. Arrangement according to at least one of the preceding claims, **characterized in that** the fastening element (4a, 4b) has a thread on the side facing away from the fitting (3).

5. Arrangement according to Claim 4, **characterized in that in that** the fastening means (8) takes the form of a nut.

6. Method for producing a connection possibility for a sprinkler on a concrete or reinforced concrete floor delimited by a shuttering (7), comprising the following method steps:
- connecting a fastening element (4a, 4b) to a first connection region (2a) of a fitting (3),
- arranging a box (5), which encloses the fastening element (4a, 4b) in certain regions, on a collar (6) of the first connection region (2a) of the fitting (3),
- leading the fastening element (4a, 4b) through an opening (9) in the shuttering (7),
- fastening the fastening element (4a, 4b) to the shuttering (7) using a fastening means (8) which is arranged on the side of the shuttering (7) facing away from the fitting (3),
- producing a connection between at least one water line (1) and a second connection region (2b) of the fitting (3), and
- pouring the concrete onto the shuttering (7).

7. Method according to Claim 6, **characterized in that**, after the concrete has cured, the fastening element (4a, 4b) is removed from the fitting (3).

8. Method according to Claim 7, **characterized in that** a sprinkler is then connected to the first connection region (2a) of the fitting (3).

9. Method according to Claim 8, **characterized in that**, prior to connecting the sprinkler, the latter is connected to an adapter (4a) and the adapter (4a) is connected to the first connection region (2a) of the fitting (3).

10. Method according to Claim 6, **characterized in that** the fastening element (4a, 4b) consists of two parts, in particular an adapter (4a) for connecting to the first connection region (2a) of the fitting (3), and an extension element (4b), which are detachably connected to one another before connecting to the first connection region (2a) of the fitting (3).

11. Method according to Claim 10, **characterized in that**, after the concrete has cured, only the extension element (4b) is removed from the adapter (4a) and the adapter (4a) remains connected to the fitting (3).

12. Method according to Claim 11, **characterized in that** a sprinkler is then connected to the adapter (4a).

13. Method according to at least one of Claims 8, 9 and 12, **characterized in that**, prior to mounting the sprinkler, a cover which has an opening for the sprinkler is arranged on the box (5).

## Revendications

1. Arrangement pour réaliser une possibilité de raccordement, en particulier pour un sprinkler sur un plafond en béton ou en béton armé, avec
- au moins une conduite tubulaire (1), qui est raccordée à une première portée de raccordement (2a) d'un raccord (3),
- un élément de fixation (4a, 4b), qui est raccordé de façon séparable à une deuxième portée de raccordement (2b) du raccord (3),
- une boîte (5) entourant localement l'élément de fixation (4a, 4b), qui est disposée sur un renflement (6) de la deuxième portée de raccordement (2b), et
- un coffrage (7), dans lequel
- l'élément de fixation (4a, 4b) est mené à travers le coffrage (7) pour la limitation du plafond en béton ou en béton armé et est fixé au coffrage (7) du plafond en béton ou en béton armé à l'aide d'un moyen de fixation (8) sur son côté situé à l'opposé du raccord (3).

2. Arrangement selon la revendication 1, **caractérisé en ce que** l'élément de fixation (4a, 4b) se compose de deux parties, en particulier d'un adaptateur (4a) et d'un élément de prolongement (4b), qui sont assemblés l'un à l'autre de façon séparable.

3. Arrangement selon la revendication 1 ou 2, **caractérisé en ce que** le raccord (3) et l'élément de fixation (4a, 4b) ou le raccord (3) et l'adaptateur (4a) et/ou l'adaptateur (4a) et l'élément de prolongement (4b) sont assemblés par un assemblage vissé.

4. Arrangement selon au moins une des revendications précédentes, **caractérisé en ce que** l'élément de fixation (4a, 4b) présente un filet sur le côté situé à l'opposé du raccord (3).

5. Arrangement selon la revendication 4, **caractérisé en ce que** le moyen de fixation (8) est constitué par un écrou.

6. Procédé pour réaliser une possibilité de raccordement pour un sprinkler sur un plafond en béton ou en béton armé limité par un coffrage (7), comprenant les étapes suivantes:
- raccorder un élément de fixation (4a, 4b) à une première portée de raccordement (2a) d'un raccord (3),
- disposer une boîte (5) entourant localement l'élément de fixation (4a, 4b) sur un renflement (6) de la première portée de raccordement (2a) du raccord (3),
- mener l'élément de fixation (4a, 4b) à travers une ouverture (9) dans le coffrage (7),
- fixer l'élément de fixation (4a, 4b) au coffrage (7) à l'aide d'un moyen de fixation (8), qui est disposé sur le côté du coffrage (7) situé à l'opposé du raccord (3),
- réaliser un raccordement entre au moins une conduite d'eau (1) et une deuxième portée de raccordement (2b) du raccord (3), et
- introduire le béton sur le coffrage (7).

7. Procédé selon la revendication 6, **caractérisé en ce que** l'on démonte l'élément de fixation (4a, 4b) du raccord (3) après la prise du béton.

8. Procédé selon la revendication 7, **caractérisé en ce que** l'on raccorde ensuite un sprinkler à la première portée de raccordement (2a) du raccord (3).

9. Procédé selon la revendication 8, **caractérisé en ce que**, avant le raccordement du sprinkler, on raccorde celui-ci à un adaptateur (4a) et on raccorde l'adaptateur (4a) à la première portée de raccordement (2a) du raccord (3).

10. Procédé selon la revendication 6, **caractérisé en ce que** l'élément de fixation (4a, 4b) se compose de deux parties, en particulier d'un adaptateur (4a), à raccorder à la première portée de raccordement (2a) du raccord (3), et d'un élément de prolongement (4b), qui sont assemblés l'un à l'autre de façon séparable avant le raccordement à la première portée de raccordement (2a) du raccord (3).

11. Procédé selon la revendication 10, **caractérisé en ce que** l'on ne démonte que l'élément de prolongement (4b) de l'adaptateur (4a) après la prise du béton et l'adaptateur (4a) reste raccordé au raccord (3).

12. Procédé selon la revendication 11, **caractérisé en ce que** l'on raccorde ensuite un sprinkler à l'adaptateur (4a).

13. Procédé selon au moins une des revendications 8, 9 ou 12, **caractérisé en ce que** l'on pose sur la boîte (5), avant le montage du sprinkler, un couvercle qui présente un passage pour le sprinkler.
